# EUROPÄISCHE PATENTSCHRIFT

(11) **EP 0 683 099 B1**
(45) Veröffentlichungstag und Bekanntmachung des Hinweises auf die Patenterteilung: **05.08.1998**
(21) Anmeldenummer: 95105896.5
(22) Anmeldetag: 20.04.1995
(51) Int. Cl.: B65B 43/14

(54) **Leerbeutelzuführung für Verpackungsmaschine**
Device for feeding empty bags to a packaging machine
Dispositif d'alimentation de sacs vides à une machine d'emballage

(30) Priorität: 20.05.1994 DE 4417689
(43) Veröffentlichungstag der Anmeldung: 22.11.1995
(73) Patentinhaber: Paper Converting Machine GmbH, 67105 Schifferstadt (DE)
(72) Erfinder: Wald, Ulrich, D-67346 Speyer (DE)
(74) Vertreter: Ruschke, Hans Edvard, Dipl.-Ing.

(56) Entgegenhaltungen:
- EP-A- 0 362 579
- DE-A- 4 143 342
- DE-U- 9 200 372
- GB-A- 1 188 352
- GB-A- 2 088 334

## Beschreibung

Die Erfindung betrifft eine Vorrichtung zum Zuführen von Leerbeuteln zu einer Verpackungsmaschine mit einer Beutelstapelzuführung, die wenigstens einen Halter zur Befestigung eines Beutelstapels aufweist gemäß dem Oberbegriff des Anspruches 1.

Bisher werden die leeren Beutel, die in Stapeln von etwa 50 bis 100 Stück zusammengefaßt sind, mittels eines Kettenförderers der Verpackungsmaschine zugeführt. Der Kettenförderer weist dabei Bolzen auf, die als Halter dienen und an denen die Beutelstapel aufgehängt werden. Hierzu sind die Beutel an ihrer Öffnungsseite mit einer überstehenden Lasche versehen, die entsprechende, mit den Bolzen korrespondierende Löcher aufweist. Mit dem Kettenförderer wird der Beutelstapel in die Verpackungsmachine hineingeführt, wo die Beutel einzeln gefüllt und vom Stapel abgerissen werden. Ist ein Stapel leer gerissen, so fährt der Kettenförderer einen Takt weiter und führt den nächsten Beutelstapel in die Verpackungsmaschine ein.

Das Belegen des Kettenförderers mit neuen Beutelstapeln erfolgt bisher immer manuell, wobei wegen der hohen Taktzahl der Verpackungsmaschine der Bediener schon nach etwa 1 1/2 Minuten den nächsten Stapel auflegen muß. Falls eine Auflage von zwei oder mehr Beutelstapeln auf den Kettenförderer möglich ist, verlängert sich die Zeit zwischen einzelnen Bedienungen entsprechend. Um eine Verpackungsmaschine kontinuierlich laufen lassen zu können, ist also ständig ein Bediener an die Maschine gebunden.

Aus der GB-A-1 188 352 ist eine Vorrichtung zum Zuführen von Beutelstapeln zu einer Verpackungsmaschine bekannt, die eine Mehrzahl von tablettartigen Trägern aufweist, die jeweils mit dem Halter zur Befestigung eines Beutelstapels versehen sind sowie mit der Beutelstapelzuführung lösbar zu verbinden sind.

Indem eine größere Zahl von tablettartigen Trägern vorgesehen ist, können jeweils mehrere Beutelstapel für die Zuführung zur Verpackungsmaschine vorbereitet werden, so daß der Bediener erst dann wieder tätig zu werden braucht, wenn alle Träger leer gearbeitet sind. Außerdem können auf den tablettartigen Trägern größere Beutelstapel untergebracht werden, so daß sich die Taktzeit bis zum Einbringen des nächsten Beutelstapels verlängert.

Hiervon ausgehend ist es Aufgabe der vorliegenden Erfindung, den manuellen Arbeitseinsatz an der Verpackungsmaschine weiter zu verringern, wobei sich gleichzeitig der Platzbedarf nicht vergrößern soll.

Dies ist erfindungsgemäß bei einer gattungsgemäßen Vorrichtung dadurch zu erreichen, daß ein mit einem Beutelstapel versehener Träger vor der Verbindung mit dem Einlaufförderer der Beutelstapelzuführung in einem mehrere Träger enthaltenden Speicher der Vorrichtung aufgenommen und aus diesem auslagerbar ist. So kann erricht werden, daß eine einfachere Kinematik für den Transport eines Beutelstapels ohne weitere Übergaben möglich ist. Erfindungsgemäß wird der Speicher durch ein wechselbares Magazin gebildet, in dem mehrere Träger gleichzeitig aufnehmbar sind. Damit ist es möglich, ein entsprechendes Magazin mit gefüllten Trägern vorzubereiten und das komplette Magazin an der Maschine auszutauschen. Dies erfordert erheblich weniger Zeit, als jeden Träger einzeln zu tauschen.

Hier ist auch ein wesentlicher Unterschied zur DE-U- 92 00 372 zu sehen, die eine vergleichbare Verpackungsmaschine zeigt, bei der aber die Träger nur innerhalb der Maschine zu befüllen sind, mit der sie dabei verbunden bleiben.

Bei der Erfindung wird der Träger in der Verpackungsmaschine leergearbeitet, und wieder von der Beutelstapelzuführung getrennt. Er kann wieder in einen Speicher eingelagert werden. Dabei kann es sich bei dem Speicher für den leeren Träger zwar um den selben Speicher handeln, aus dem der volle Träger entnommen wurde, es ist aber vorteilhaft, wenn der leere Träger, nachdem Beutelstapel von ihm entnommen ist, in einem weiteren Speicher eingelagert wird.

Damit die Entnahme oder Auslagerung des gefüllten Trägers bzw. die Einlagerung des geleerten Trägers in die jeweiligen Speicher auf einfache Weise erfolgen kann, können die jeweiligen Speicher quer zur Einlager- bzw. Auslagerrichtung verfahrbar sein, so daß sowohl das Einlagern, als auch das Auslagern jeweils an der gleichen Stelle in der Vorrichtung möglich ist. So können die Träger immer gerade in den Speicher hinein- bzw. aus dem Speicher herausgefahren werden, ohne erst auf ihrem Weg zu ihrem Speicherplatz umgelenkt werden zu müssen.

Bei dem Speicher kann es sich beispielsweise um einen Bandförderer handeln, bei dem sich zwei oder vier an den Seiten oder Ecken des Trägers angreifende Förderbänder synchron bewegen und die Träger quer zu dieser Bewegungsrichtung herausgezogen werden können. Es ist aber auch möglich, die einzelnen Träger im Speicher direkt aufeinander zu stapeln und nicht auf separaten Einschubleisten zu halten. Jedoch können sich die Träger bei separaten Einschubleisten nicht miteinander verhaken, so daß diese der Betriebssicherheit dienen.

Die Träger für die Beutelstapel zeichnen sich insbesondere dadurch aus, daß sie in ihrer Traglänge veränderbar sind. Dies hat bei Stapeln aus Beuteln mit Bodenfalte den Vorteil, daß die Traglänge des Trägers so eingestellt werden kann, daß das dickere Ende der Beutel, an dem sich die Bodenfalte befindet, nicht auf dem Träger aufliegt. Damit wird verhindert, daß sich am Stapelende ein nach oben vorspringender Wulst bildet, der beim Transport des Beutelstapels in die Verpackungsmaschine sowie beim Befüllen der Beutel zu Schwierigkeiten führen könnte.

Der Träger kann dabei aus einem glatten Blech bestehen, das durch verschiebbare Teile verkürzbar ist, wie es beispielsweise aus der GB-A-2 088 334 bekannt ist. Bei einer bevorzugten Ausführungsform, bei der aber der tablettartige Träger durch einen seitlich offenen Rost gebildet ist, sind zur Einstellbarkeit der Traglänge einzelne Roststangen auf einem Grundrahmen des Trägers hinzufügbar oder zu entfernen. Dabei hat die rostartige Ausbildung den Vorteil, daß die auf dem Träger liegenden Beutel durch eine seitlich in den Träger einfahrende Maschinengabel untergriffen werden können, so daß der Träger dann abzusenken ist und mit einem neuen, vollen Beutelträger ausgetauscht werden kann ohne eine Betriebsunterbrechung zu bewirken, weil in der Austauschzeit noch die restlichen Beutel, die auf der Maschinengabel liegen, gefüllt werden.

Bei dem Halter zur Befestigung eines Beutelstapels auf dem Träger handelt es sich vorteilhafterweise um einen sich im wesentlichen senkrecht zum Träger erstreckenden Stift, der in seiner Länge veränderbar ist. Insbesondere kann dieser Stift ein der Längenveränderung entgegenwirkendes Federelement aufweisen. Im Zusammenwirken mit einem entsprechenden Anschlag an der Verpackungsmaschine ist so gewährleistet, daß während der Beutelstapel abgearbeitet wird, die obere Kante des Stiftes nicht über das Niveau des obersten Beutels hinausragt. So wird verhindert, daß der Stift in den Beutelinnenraum hineinragt und in den Beutel hineinzuschiebende Produkte aufreißen kann.

Weiter Vorteile und Merkmale der Erfindung ergeben sich aus der nachfolgenden Beschreibung eines Ausführungsbeispieles. Dabei zeigt
- Figur 1: eine erfindungsgemäße Zuführvorrichtung in einer Ansicht von schräg oben;
- Figur 2: die Seitenansicht eines zur Erfindung gehörenden Trägers;
- Figur 3: die Aufsicht auf einen Träger entsprechend Figur 2;
- Figur 4: einen erfindungsgemäßen Träger in der Verpackungsmaschine in Seitenansicht;
- Figur 5: einen erfindungsgemäßen Träger in der Verpackungsmaschine in Vorderansicht;
- Figur 6 und 7: einen Haltestift für Beutelstapel, wie er an einem Träger befestigt ist.

Figur 1 zeigt eine erfindungsgemäße Zuführvorrichtung von Leerbeuteln zu einer nicht näher dargestellten Verpackungsmaschine. Die Zuführvorrichtung ist durch ein Schutzgitter 1 vor ungewollter Berührung geschützt. Nach Öffnen einer Gittertür 2 kann ein Magazinwagen, wie er vorne mit dem Bezugszeichen 3 dargestellt ist, in die Vorrichtung hineingefahren werden.

Dieser Magazinwagen weist an seinen Schmalseiten paarweise einander zugeordnete Einschubleisten 4 auf, auf die weiter unten näher beschriebene tablettartige Träger 5 geschoben werden. Die tablettartigen Träger werden vorher durch eine Bedienperson mit Leerbeuteln belegt. Der entsprechend gefüllte, in die Maschine eingeschobene Wagen wird dann durch eine Hubvorrichtung 6 angehoben, so daß der unterste Träger in Pfeilrichtung 7 aus dem Magazinwagen zu entnehmen ist, um ihn mit der Beutelstapelzuführung zur Verpackungsmaschine zu verbinden. Zu der Beutelstapelzuführung gehört ein Einlaufförderer 8, der hier als linearer Längsförderer ausgebildet ist, aber auch durch einen Gurt- oder Kettenförderer gebildet werden könnte.

Der Träger wird über diesen Einlaufförderer 8 entlang der Pfeilrichtung 9 in eine nicht dargestellte Verpackungsmaschine eingeführt. Dort wird der Träger in eine Beutelentnahmeposition transportiert und die auf dem Träger befindlichen Beutel werden gefüllt und vom Träger durch Abreißen entfernt.

Der geleerte Träger wird dann wieder entlang der Pfeilrichtung 10 vom Einlaufförderer 8 zurückgefördert und wie mit dem Pfeil 11 angedeutet in einen weiteren Magazinwagen 12 eingeführt, der ebenfalls über eine entsprechende Hubvorrichtung 13 in seiner Höhe an den Einlaufförderer anpaßbar ist. Über die Hubvorrichtung 13 wird der Magazinwagen 12 dabei so abgesenkt bzw. angehoben, daß ein leerer tablettartiger Träger nach dem anderen jeweils auf ein Paar von Einschubleisten abgelegt wird. Gleichzeitig wird der erste Magazinwagen durch die Hubvorrichtung 6 soweit abgesenkt, daß der nächste mit Beuteln belegte Träger entnommen und in die Verpackungsmaschine eingeführt werden kann. Der leere Träger wird wieder zum zweiten Magazinwagen 12 transportiert.

Nachdem der Magazinwagen 12 mit leeren Trägern gefüllt ist, stellt ihn die Hubvorrichtung 13 auf dem Boden ab und der Magazinwagen 12 kann durch eine Bedienperson aus der Vorrichtung herausgefahren werden und durch einen leeren Magazinwagen ersetzt werden.

Die leeren Träger des Magazinwagens 12 werden dann wieder mit Beutelstapeln belegt und der derart gefüllte Magazinwagen wird dann gegen den erstgenannten Magazinwagen ausgetauscht, wenn aus diesem alle Träger entnommen sind.

In den Figuren 2 und 3 ist ein entsprechender tablettartiger Träger 5 dargestellt. Der Träger hat einen rostartigen Boden, der aus mehreren Einzelstäben 14 besteht, die auf einem Grundrahmen 21 aufliegen. Diese Einzelstäbe 14 sind an ihren Enden seitlich auf Druckstücken 15 gelagert, so daß sie leicht ein- oder ausgebaut werden können. Dadurch läßt sich die Stützlänge des Trägers auf die verwendeten Beutel einstellen. Hierbei ist zu berücksichtigen, daß die Beutel an ihrem geschlossenen Ende üblicherweise eine Bodenfalte aufweisen und deshalb dort dicker sind als an ihrem anderen, offenen Ende. Aufgrund der Längeneinstellbarkeit des Trägers hängt somit dieses dickere Ende frei nach unten und es bildet sich kein auftragender Wulst.

Aus der in der Figur 2 dargestellten Seitenansicht des Trägers 5 ist zu erkennen, daß dessen Seitenwände geschlitzt sind. Dadurch wird erreicht, daß der Träger schon bevor der letzte Beutel von ihm abgenommen worden ist, aus der Maschine entfernt werden kann. Dazu fährt ein- oder beidseits eine Maschinengabel in diese Schlitze der Seitenwände hinein und untergreift den Reststapel von Beuteln. Der Träger 5 kann dann abgesenkt werden und ohne daß eine Betriebsunterbrechung notwendig ist, durch einen neuen, vollen Beutelträger ersetzt werden.

An seinem vorderen Ende weist der tablettartige Träger Haltestifte 16 auf in die der Beutelstapel eingehängt wird. Diese Haltestifte 16 sind vertikal federnd gelagert. Wie in der Figur 4 dargestellt ist, wird der Träger 5 nämlich während des Abarbeitens der Beutel allmählich durch eine Kurvenscheibe 17 hochgefahren, damit das obere Beutelniveau immer konstant bleibt, also im Bereich des Füllmundes 18. Anstelle einer Kurvenscheibe wäre aber auch eine Spindel oder ähnliches möglich.

Beim Anheben fahren aber auch die Haltestifte 16 mit nach oben und würden bereits nach Abarbeitung weniger Beutel in den Beutelinnenraum hineinragen, also die in den Beutel hineinzuschiebenden Produkte aufreißen. Deshalb ist ein Anschlag 19 für diese Haltestifte 16 vorgesehen. Er ist auf der Zeichnung mit dem Füllmund 18 zu erkennen und liegt unterhalb der Zuführbahn 20 für die zu verpackenden Produkte. Er behindert auch nicht das Öffnen des obersten Beutels, weil die obere Beutelfolie etwas kürzer ausgebildet ist als die untere also gar nicht bis zu den Haltestiften und deren Anschlag ragt. Somit kann die obere Beutelfolie durch eine nicht dargestellte Saugleiste oder dergleichen hochgehoben werden, während die weiter vorstehende untere Beutelwand noch zwischen Anschlag 19 und Haltestiften 16 fixiert bleibt. Nach der Befüllung des Beutels wird der Beutel dann weggerissen, bei der Figur 4 also nach links, wobei die Folie vollständig von den Haltestiften abgerissen wird. Daß sie dabei zerstört wird, ist unkritisch, weil der Beutelrand anschließend verschweißt und abgetrennt wird.

Der leer gearbeitete Träger wird dann abgesenkt, aus der Verpackungsmaschine herausgefahren, zurück in das entsprechende Magazin für leere Träger überführt und dann zusammen mit diesem Magazin zur erneuten Befüllung aus der Vorrichtung herausgefahren.

In den Figuren 6 und 7 ist ein federnder Haltestift 16 genauer dargestellt. Der Haltestift ist in einer Führung 22 geführt. In dieser Führung sitzt ein Paßstift 23, der durch zwei Schlitze 24 des Haltestiftes 16 hindurchragt. Im hohlen Inneren des Haltestiftes 16 befindet sich eine Feder 25, die zwischen dem Paßstift 23 und dem geschlossenen Deckel des Haltestiftes 16 sitzt. Beim Absenken des Haltestiftes 16 gleiten die Schlitze 24 entlang des Paßstiftes 23 nach unten, wodurch die Feder 25 zusammengedrückt wird. Wenn der Druck auf den Haltestift 16 nachläßt, schiebt die Feder 25 ihn deswegen in seine Ursprungsposition zurück.

## Patentansprüche

1. Vorrichtung zum Zuführen von Leerbeuteln zu einer Verpackungsmaschine, mit einer Beutelstapelzuführung, die eine Mehrzahl von tablettartigen Trägern (5) aufweist, die jeweils mit einem Halter (16) zur Befestigung eines Beutelstapels versehen sind, sowie mit einem Einlaufförderder (8) der Beutelstapelzuführung lösbar zu verbinden sind,
dadurch gekennzeichnet,
daß ein mit einem Beutelstapel versehener Träger (5) vor der Verbindung mit dem Einlaufförderer (8) der Beutelstapelzuführung in einem mehrere Träger (5) enthaltenden Speicher der Vorrichtung aufgenommen und aus diesem auslagerbar ist, wobei der Speicher durch ein wechselbares Magazin (3, 12) gebildet wird, in dem mehrere Träger (5) gleichzeitig aufnehmbar sind.

2. Vorrichtung nach Anspruch 1,
dadurch gekennzeichnet,
daß ein Träger (5) nachdem der Beutelstapel entnommen ist, in einem Speicher (12) einlagerbar ist.

3. Vorrichtung gemäß Anspruch 1.
dadurch gekennzeichnet,
daß der Speicher (3, 12) quer zur Einlager- (11) bzw. Auslagerrichtung (7) verfahrbar ist und die Einlagerung bzw. Auslagerung jeweils an derselben Position möglich ist.

4. Vorrichtung nach Anspruch 1
dadurch gekennzeichnet,
daß die Träger (5) im Speicher direkt aufeinandergestapelt sind.

5. Träger für eine Zuführvorrichtung gemäß Anspruch 1, der in seiner horizontal liegenden Traglänge veränderbar ist,
dadurch gekennzeichnet,
daß der tablettartige Träger (5) durch einen seitlich offenen Rost gebildet ist und einzelne Roststangen (14) zur Veränderung der Traglänge auf einem Grundrahmen (21) hinzufügbar oder entfernbar sind.

6. Träger gemäß Anspruch 5,
dadurch gekennzeichnet,
daß der Halter (16) zur Befestigung eines Beutelstapels ein sich im wesentlichen senkrecht zum tablettartigen Träger erstreckender Stift ist, der längenveränderbar ausgebildet ist.

7. Träger gemäß Anspruch 6,
dadurch gekennzeichnet,
daß der Stift (16) ein der Längenveränderung entgegenwirkendes Federelement (25) aufweist.

## Claims

1. Apparatus for feeding empty bags to a packaging machine with a bag stack feeder which comprises a plurality of tray-like carriers (5), that are each equipped with a holder (16) to secure a slack of bags and that have to be detachably connected to a feed conveyor (8) of the bag stack feeder,
characterised in that
a carrier (5), equipped with a stack of bags, can be accommodated in a storage unit (3), of the apparatus, containing several carriers (5) and removed from there prior to attachment to the feed conveyor (8) of the bag stack feeder,
wherein the storage unit is constructed as an exchangeable magazine (3, 12) in which several carriers (5) can be accommodated simultaneously.

2. Apparatus according to claim 1 characterised in that a carrier (5), after removal of a bag stack, can be placed in a storage unit (12).

3. Apparatus according to claim 1 characterised in that the storage unit (3, 12) is transportable transversely to the a storage deposit (11) and/or storage removal (7) direction, and deposit into and/or removal from storage is possible at the same location.

4. Apparatus according to claim 1, wherein the carriers (5) in the storage unit are directly stacked on top of one another.

5. Carrier for a feeding device according to claim 1, the horizontal-lying carrying length of which can be altered, characterised in that the tray-like carrier (5) is constructed of a laterally open grate, and individual grate rods (14) can be added to or removed from a base frame (21) to change the carrying length.

6. Carrier according to claim 5, characterised in that the holder (16) to secure a stack of bags is a pin extending essentially perpendicular to the carrier, the pin being changeable in length.

7. Carrier according to claim 6, characterised in that the pin (16) possesses a spring element acting in opposition to changes in length.

## Revendications

1. Dispositif d'amenée de sacs vides à une machine d'emballage comportant une amenée de pile de sacs, qui comporte une pluralité de supports en forme de plateau (5) qui sont pourvus chacun d'un élément de retenue (16) destiné à fixer une pile de sacs et qui sont à relier de façon détachable à un transporteur d'entrée (8) de l'amenée de pile de sacs, caractérisé en ce qu'un support (5) pourvu d'une pile de sacs est susceptible d'être logé, avant la liaison avec le transporteur d'entrée (8) de l'amenée de pile de sacs, dans un stockage du dispositif comportant plusieurs supports (5), et d'être transféré hors de celui-ci, le stockage étant formé par un magasin interchangeable (3, 12) dans lequel plusieurs supports (5) peuvent être logés simultanément.

2. Dispositif selon la revendication 1, caractérisé en ce qu'un support (5) peut être stocké, après avoir enlevé la pile de sacs, dans un stockage (12).

3. Dispositif selon la revendication 1, caractérisé en ce que le stockage (3, 12) est mobile transversalement à la direction de stockage (11) ou de sortie (7), et en ce que le stockage ou la sortie est possible respectivement au niveau de la même position.

4. Dispositif selon la revendication 1, caractérisé en ce que les supports (5) dans le stockage sont directement empilés les uns sur les autres.

5. Support pour un dispositif d'amenée selon la revendication 1, qui est variable dans sa longueur de support horizontale, caractérisé en ce que le support en forme de plateau (5) est formé par une grille latéralement ouverte, et en ce que des barreaux de grille individuels (14) peuvent être ajoutés sur un cadre de base (21) ou être enlevés de celui-ci pour modifier la longueur de support.

6. Support selon la revendication 5, caractérisé en ce que l'élément de retenue (16) pour fixer une pile de sacs est une tige qui s'étend sensiblement perpendiculairement au support en forme de plateau et qui est réalisée à longueur variable.

7. Support selon la revendication 6, caractérisé en ce que la tige (16) comporte un élément élastique (25) qui s'oppose à la modification de longueur.
